# EUROPÄISCHE PATENTSCHRIFT

(11) **EP 2 478 541 B1**
(45) Veröffentlichungstag und Bekanntmachung des Hinweises auf die Patenterteilung: **16.11.2016**
(21) Anmeldenummer: 10739923.0
(22) Anmeldetag: 02.08.2010
(51) Int. Cl.: H01H 13/02

(54) **BETÄTIGER MIT SIGNALANZEIGE**
ACTUATOR WITH SIGNAL DISPLAY
ACTUATEUR AVEC UN AFFICHAGE DE SIGNAL

(30) Priorität: 15.09.2009 DE 102009041542
(43) Veröffentlichungstag der Anmeldung: 25.07.2012
(73) Patentinhaber: Siemens Aktiengesellschaft, 80333 München (DE)
(72) Erfinder: FAURIE, Jean Jacques, 90459 Nürnberg (DE)
(86) Internationale Anmeldenummer: PCT/EP2010/061230
(87) Internationale Veröffentlichungsnummer: WO 2011/032774

(56) Entgegenhaltungen:
- EP-A2- 2 056 314
- WO-A1-2006/056459
- DE-A1- 10 112 209
- DE-A1-102007 035 241
- DE-U1-202005 003 663
- GB-A- 2 350 722

## Beschreibung

Die Erfindung betrifft einen Betätiger, der zur Schaltung einer Schalteinheit vorgesehen ist und eine Anzeige aufweist, die eine Anzeigefläche sowie ein Beleuchtungselement aufweist.

Derartige Betätiger werden zur Befehlseingabe an so genannten Maschinen/Mensch-Schnittstellen regelmäßig verwendet. Dabei ist nicht nur eine Verwendung zur Schaltung von Steuerströmen, sondern auch für Leistungsschaltungen denkbar, indem der Betätiger als Auslöser für Leistungsschalter eingesetzt wird. An diese Betätiger werden hohe Anforderungen bezüglich Lebensdauer, Robustheit sowie Abdichtung des elektrischen Teils gegen Wasser und Schmutz gestellt. Außerdem soll die Herstellbarkeit möglichst kostengünstig und prozesssicher sein.

Diese Befehlsgeräte werden in Schalttafeln, Bedientableaus, Schaltschranktüren oder Gehäusedeckel montiert. Befehlsgeräte sind in der Regel modular aufgebaut. Das bedeutet, sie bestehen aus einem Druckknauf, einem Befestigungsteil, wie zum Beispiel einer Ringmutter oder einem Montagehalter und einem oder mehreren Schaltelementen, die als Öffner- oder Schließerschaltglieder ausgeführt sind. Zur Montage wird der Betätiger in der Regel von vorn durch ein Loch in der Schalttafel geführt und von hinten mittels eines Befestigungsteils montiert. Die Schaltelemente werden mit Schrauben, Schnapphaken oder Riegeln mechanisch am Betätiger oder am Befestigungsteil befestigt. Die elektrische Verbindung der Schaltelemente mit der Steuerung erfolgt über Anschlussklemmen.

Bei Sicherheitsanwendungen, wie zum Beispiel Not-Aus-Befehlsgeräten ist es Vorschrift, dass das Signal durch das Öffnen von zwangsöffnenden Kontakten erzeugt wird. Das heißt, dass bei einem unbetätigten Not-Aus-Befehlsgerät die Kontakte und damit der zugehörige Stromkreis geschlossen sind. Im Störungs- oder Notfall wird durch Schlagen auf den Not-Aus-Betätiger, der sich vor der Schalttafel befindet, der Öffnerkontakt unterbrochen und die Anlage oder Maschine in einen sicheren Zustand versetzt. Dies funktioniert jedoch nur, wenn die räumliche Zuordnung zwischen Betätiger und Schaltelement sichergestellt ist. Durch mangelhafte Montage oder durch Gewalteinwirkung kann es vorkommen, dass die Schaltelemente mechanisch vom Betätiger getrennt werden. In diesem Fall ist das Not-Aus-Befehlsgerät nicht mehr funktionsfähig. Das heißt, bei einer Betätigung im Notfall werden die Kontakte nicht geöffnet und damit erfolgt auch keine Beseitigung des Gefahrenzustands. Dies kann zu fatalen Schäden für Mensch und Maschine führen. Daher kommt der sicheren Verbindung zwischen Betätiger und Schaltelement eine wesentliche Bedeutung zu.

Die Forderung nach einer integrierten optischen Anzeige, bei der es sich sowohl um eine mechanische und/oder elektrische Schaltanzeige handelt, führt zu der Problematik der Unterbringung der erforderlichen Bauteile, da das Gesamtvolumen des Gerätes, insbesondere durch einen genormten Einbaudurchmesser (zum Beispiel 22,5 mm) nur in engen Grenzen variiert werden kann. Bisher wurde, wenn eine Integration der Anzeige in das Befehlsgerät nicht möglich war, meist eine zusätzliche Befehlsstelle, beispielsweise mit einem Leuchtmelder, angebracht. Auf Grund des zusätzlichen Platzbedarfs, zum Beispiel auf einer Schalttafel der Installationseinheit und der zwingenden Verwendung einer separaten Anzeige, ist diese Lösung unvorteilhaft.

Aus der DE 100 11 624 C1 geht eine Not-Aus-Taste hervor mit einem pilzförmigen Betätigungskopf und einem aus verschiedenen Teilen zusammengesetzten Grundkörper mit einer fest angeordneten Tastenführung mit mindestens einem beweglichen Teil und mit einer Verriegelungsanordnung, die bei gedrückter Not-Aus-Taste diese in der "Gedrückt"-Stellung hält, wobei die Not-Aus-Taste durch Zug und/oder Drehung des Betätigungskopfes entriegelbar ist. Der Betätigungskopf weist eine Öffnung auf, in der eine die Öffnung verschließende Linse einsetzbar ist, die von einem am gegenüber liegenden Ende des Betätigungskopfs angeordneten Leuchtelement beleuchtbar ist, wobei die Verriegelungsanordnung zwischen dem Leuchtelement und dem Betätigungskopf angeordnet ist, und wobei die Verriegelungsanordnung in lichtdurchlässiger Weise ausgebildet oder angeordnet ist, und wobei die festen und beweglichen Teile axiale Lichtdurchtrittsöffnungen aufweisen.

Dokument GB 2 350 722 zeigt einen Betätiger gemäß dem Oberbegriff des Anspruchs 1.

Nachteilig an diesem Stand der Technik ist, dass die Verriegelungsanordnung zwischen Leuchtelement und Betätigungskopf angeordnet ist, so dass das Licht nicht ohne Hindernis zum Betätigungskopf geführt werden kann.

Demgemäß besteht die Aufgabe der vorliegenden Erfindung darin, einen Betätiger mit einer beleuchteten Signalanzeige zu schaffen, bei welchem das Licht ungehindert zum Betätigungskopf geführt werden kann.

Diese Aufgabe wird durch einen Betätiger mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Betätiger gelöst, der zur Schaltung einer Schalteinheit vorgesehen ist und eine Anzeige aufweist, die ein Fenster sowie ein Beleuchtungselement aufweist. Die Erfindung zeichnet sich dadurch aus, dass das Beleuchtungselement als LED ausgebildet ist, wobei das Licht der LED über einen im betätigten Zustand direkt, d.h. unmittelbar bzw. ohne Hindernis, über der LED angeordneten Lichtleiter geführt ist.

Der erfindungsgemäße Betätiger ist vorzugsweise zweiteilig aufgebaut und weist einen Betätigungskopf und eine Rosette auf. Der Betätigungskopf ist vorzugsweise pilzartig ausgeführt und überlappt die Rosette. Vom Betätigungskopf ragen Gehäuseführungen in die Rosette. Die Gehäuseführungen schließen ein Federelement ein. Auf dem Deckel des Betätigungskopfes befindet sich eine fensterartige Ausnehmung, die als Anzeigefläche dient.

Weitere Vorteile und Ausführungen der Erfindung werden nachfolgend anhand von Ausführungsbeispielen sowie anhand der Zeichnung erläutert.

Dabei zeigen schematisch:
Fig. 1 in einer Schnittdarstellung ein Ausführungsbeispiel eines erfindungsgemäßen Betätigers mit Signalanzeige im unbetätigten Zustand;
Fig. 2 in einer Draufsicht einen erfindungsgemäßen Betätiger mit von außen sichtbarer Signalanzeige.

Fig. 1 zeigt einen erfindungsgemäßen Betätiger 1 mit einem vorzugsweise zweiteiligen Gehäuse aus Betätigungskopf 2 und einer Rosette 3. Der Betätigungskopf 2 ist vorzugsweise pilzartig ausgeführt und überlappt die Rosette 3. Auf der Oberseite des Betätigungskopfes 2 befindet sich eine vorzugsweise ringförmige Anzeigefläche 14. Die Rosette 3 kann beispielsweise über Klemm- oder Rastelemente am Betätigungskopf 2 befestigt sein. Innerhalb des Betätigers befindet sich eine vorzugsweise konzentrisch ausgeführte Gehäuseführung 4, in deren Innenraum 5 ein Federelement 6 angeordnet ist. Das Federelement 6 ist vorzugsweise spiralförmig ausgebildet, wobei sich im Inneren des Federelementes ein Lichtleiter 7 befindet, der am Betätigungskopf 2 befestigt ist. Die Gehäuseführung 4 greift im unteren Ende in eine Hülse 8, die ebenfalls konzentrisch ausgebildet ist und in deren Innenraum ein Kamin 9 sowie eine LED 10 angeordnet ist. Im unteren Teil der Hülse 8, sind zwei Schieber 11 angeordnet, die am Kamin 9 anliegend angeordnet sind und die in Wirkverbindung mit Rastelementen 15 der Gehäuseführung 4 stehen. Der Betätiger 1 steht in Wirkverbindung mit dem Schaltelement 12, das unterhalb des Betätigers 1 angeordnet ist.

Aus Fig. 2 geht die von außen sichtbare Signalanzeige 13 hervor, die im unbetätigten Zustand nicht beleuchtet ist.

Der hier vorgestellte erfindungsgemäße Betätiger mit vorzugsweise ringförmiger Signalanzeige bietet den Vorteil, dass der jeweilige Schaltzustand des Betätigers klar ersichtlich ist, wobei der Betätiger auf einem montagefreundlichen Aufbau beruht.

## Patentansprüche

1. Betätiger, der zur Schaltung einer Schalteinheit vorgesehen ist und eine Anzeige aufweist, die eine Anzeigefläche (14) sowie ein Beleuchtungselement aufweist, wobei das Beleuchtungselement als LED (10) ausgebildet ist, wobei das Licht der LED (10) über einen im betätigten Zustand direkt über der LED (10) angeordneten Lichtleiter (7) geführt ist und wobei sich innerhalb des Betätigers eine Gehäuseführung (4) befindet, in deren Innenraum (5) ein Federelement (6) angeordnet ist **dadurch gekennzeichnet dass**, sich im Inneren des Federelements (6) der Lichtleiter (7) befindet, der am Betätigungskopf (2) befestigt ist.

2. Betätiger nach Anspruch 1, **dadurch gekennzeichnet, dass** die LED (10) an einem Kamin (9) angeordnet ist, der in Wirkverbindung mit einem Schaltelement (12) steht.

3. Betätiger nach Anspruch 2, **dadurch gekennzeichnet, dass** am Kamin (9) anliegend Schieber (11) angeordnet sind, die in Wirkverbindung mit Rastelementen (15) der Gehäuseführung (4) stehen.

4. Betätiger nach einem der vorhergehenden Ansprüche, **dadurch gekennzeichnet, dass** der Lichtleiter (7) am Betätigungskopf (2) befestigt ist.

5. Betätiger nach einem der vorhergehenden Ansprüche, **dadurch gekennzeichnet, dass** die Signalanzeige (13) ringförmig ausgebildet ist.

## Claims

1. Actuator provided for switching a switching unit and having a display having a display surface (14) and an illumination element, wherein the illumination element is embodied as an LED (10) wherein the light of the LED (10) is guided through a light conductor (7) arranged directly above the LED (10) in the actuated state and wherein a housing guide (4) is disposed within the actuator, in the interior (5) of which a spring element (6) is arranged, **characterised in that** the light conductor (7) which is fastened to the actuation button (2) is disposed in the interior of the spring element (6).

2. Actuator according to claim 1, **characterised in that** the LED (10) is arranged on a pipe (9), which has an active connection with a switching element (12).

3. Actuator according to claim 2, **characterised in that** sliders (11) are arranged resting on the pipe (9) and have an active connection with snap-fit elements (15) of the housing guide (4).

4. Actuator according to one of the preceding claims, **characterised in that** the light conductor (7) is fastened to the actuation button (2).

5. Actuator according to one of the preceding claims, **characterised in that** the signal displays (13) are embodied annularly.

## Revendications

1. Actionneur destiné à la commande d'une unité de commutation et comportant un affichage qui présente une surface d'affichage (14) ainsi qu'un élément d'éclairage, l'élément d'éclairage étant exécuté en tant que DEL (10), la lumière de la DEL (10) étant guidée par l'intermédiaire d'un conducteur optique (7) situé, à l'état actionné, directement au-dessus de la DEL (10) et un logement formant guide (4) dans l'espace intérieur (5) duquel est situé un élément élastique (6) se trouvant à l'intérieur de l'actionneur, **caractérisé en ce que** le conducteur optique (7), qui est fixé sur la tête d'actionnement (2), se trouve à l'intérieur de l'élément élastique (6).

2. Actionneur selon la revendication 1, **caractérisé en ce que** la DEL (10) est située au niveau d'une cheminée (9) qui est en liaison fonctionnelle avec un élément de commutation (12).

3. Actionneur selon la revendication 2, **caractérisé en ce que** des coulisses (11) qui sont en liaison fonctionnelle avec des éléments d'encliquetage (15) du logement formant guide (4) sont disposées adjacentes à la cheminée (9).

4. Actionneur selon l'une des revendications précédentes, **caractérisé en ce que** le conducteur optique (7) est fixé sur la tête d'actionnement (2).

5. Actionneur selon l'une des revendications précédentes, **caractérisé en ce que** l'affichage de signal (13) est conçu de forme annulaire.
